# EUROPÄISCHE PATENTSCHRIFT

(11) **EP 1 169 565 B1**
(45) Veröffentlichungstag und Bekanntmachung des Hinweises auf die Patenterteilung: **28.07.2004**
(21) Anmeldenummer: 01911388.5
(22) Anmeldetag: 25.01.2001
(51) Int. Cl.: F02M 25/08

(54) **VERFAHREN ZUR DICHTHEITSPRÜFUNG EINES TANKSYSTEMS EINES FAHRZEUGS**
METHOD FOR CHECKING THE TIGHTNESS OF AN AUTOMOTIVE TANK SYSTEM
PROCEDE DE CONTROLE D'ETANCHEITE D'UN SYSTEME DE RESERVOIR D'UN VEHICULE

(30) Priorität: 11.02.2000 DE 10006186
(43) Veröffentlichungstag der Anmeldung: 09.01.2002
(73) Patentinhaber: ROBERT BOSCH GMBH, 70442 Stuttgart (DE)
(72) Erfinder: STREIB, Martin, 71665 Vaihingen (DE)
(86) Internationale Anmeldenummer: PCT/DE2001/000288
(87) Internationale Veröffentlichungsnummer: WO 2001/059287

(56) Entgegenhaltungen:
- DE-A- 19 636 431
- DE-A- 19 755 401
- FR-A- 2 731 467
- FR-A- 2 781 881
- PATENT ABSTRACTS OF JAPAN vol. 2000, no. 03, 30. März 2000 (2000-03-30) -& JP 11 343926 A (UNISIA JECS CORP), 14. Dezember 1999 (1999-12-14) & US 6 119 663 A (OKUMA SHIGEO) 19. September 2000 (2000-09-19)

## Beschreibung

### Stand der Technik

Die Erfindung betrifft ein Verfahren zur Dichtheitsprüfung eines Tanksystems eines Fahrzeugs nach dem Oberbegriff des Anspruchs 1.

Ein derartiges Verfahren geht beispielsweise aus der DE 196 36 431 A1 oder aus der DE 198 09 384 A1 hervor.

Bei diesen Verfahren wird durch die Druckquelle Luft in das Tanksystem gepumpt. Bei dichtem Tanksystem baut sich auf diese Weise ein Druck auf. Der erhöhte Druck verändert die Betriebskenngröße der Druckquelle, so wird beispielsweise der elektrische Strombedarf der Pumpe der Druckquelle erhöht. Die Messung des Pumpenstroms stellt somit ein Maß für den Druck im Tank dar. Der Pumpenstrom wird dabei zu Beginn des Pumpvorgangs und nach Ablauf eines vorgegebenen Zeitintervalls gemessen. Bei einem dichten Tanksystem wird aufgrund des sich aufbauenen Drucks ein Ansteigen des Stroms erwartet. Unterschreitet der Stromanstieg ein erwartetes vorgebbares Maß, wird eine Fehlermeldung "Grobleck" ausgegeben.

Eine Feinleckprüfung erfolgt dagegen so, dass zunächst gegen das Referenzleck von etwa 0,5 mm Durchmesser gepumpt wird. Der hierzu erforderliche Referenzstrom wird gemessen. Anschließend wird das Tanksystem so lange aufgepumpt, bis bei dichtem Tank ein Stromniveau erreicht wird, das größer oder gleich dem Referenzstrom ist. Wird dieses Stromniveau nach einer vorgegebenen Zeit nicht erreicht oder ist unterhalb dieses Stromniveaus kein positiver Stromgradient mehr vorhanden, so wird das Pumpen abgebrochen und nochmals der Referenzstrom gemessen. Bestätigt sich, dass dieser immer noch über dem erreichten Pumpenstromniveau liegt, so wird auf ein Feinleck im Bereich von 0,5 bis 1 mm geschlossen.

Erprobungen dieses Verfahrens in Fahrzeugen unter realen Umweltbestimmungen haben nun gezeigt, dass der Strom der Pumpe auch bei konstantem Druck driften kann. Besonders ausgeprägt ist diese Drift bei Umgebungsfeuchtigkeit. Hier wird zunächst ein Ansteigen und anschließend ein langsames Abfallen des Stroms beobachtet. Dieses Abfallen kann den durch den Druckaufbau erwarteten Stromanstieg kompensieren. Hierdurch wird unter Umständen auf ein Leck geschlossen, ohne dass ein solches vorhanden ist. Eine ähnlich kompensierende Wirkung können ausserdem Kraftstoffkondensationseffekte zeigen.

Der Erfindung liegt daher die Aufgabe zugrunde, ein Verfahren der gattungsgemäßen Art so weiterzubilden, dass es bei praktisch allen Umgebungsbedingungen und Umgebungseinflüssen, insbesondere auch bei Umgebungsfeuchtigkeit einsetzbar ist.

### Vorteile der Erfindung

Diese Aufgabe wird bei einem Verfahren zur Prüfung der Funktionsfähigkeit eines Tanksystems der eingangs beschriebenen Art erfindungsgemäß durch die Merkmale des Anspruchs 1 gelöst. Grundgedanke der Erfindung ist es, die Dichtheitsprüfung zu verlängern, wenn auf ein Leck geschlossen wird, um genauere Erkenntnisse oder gegebenenfalls eine Bestätigung zu erhalten, ob bzw. dass tatsächlich ein Leck vorliegt. Tritt bei einer Dichtheitsprüfung ein Leckverdacht auf ein Grobleck oder ein Feinleck auf, so wird die Prüfung nicht mit einer Fehlermeldung beendet, sondern verlängert. Hierbei wird der Tank so lange weiter aufgepumpt, dass die Pumpzeit sicher ausreicht um bei dichtem Tank das gleiche Druckniveau zu erreichen wie beim Pumpen gegen das Referenzleck. Am Ende der Tankmessung wird dann nochmals kurz gegen das Referenzleck gepumpt, so dass zwischen der Referenzmessung und der Tankmessung nur eine kurze Zeitspanne liegt. Es ist sehr unwahrscheinlich, dass innerhalb dieses Zeitintervalls nennenswerte Stromdrifts auftreten. Selbst dann, wenn während der verlängerten Dichtheitsprüfung eine Drift der Tankmessung auftritt, beispielsweise der Strombedarf der Pumpe fällt, wird dies durch den Vergleich mit der nachfolgenden Referenzmessung kompensiert.

Auf diese Weise spielt der Feuchtigkeitseinfluss oder sonstige Instabilitäten der Betriebskenngröße, beispielsweise Strominstabilitäten der Pumpe, praktisch keine Rolle mehr. Selbst negative Gradienten der Tankmessung, beispielsweise negative Stromgradienten, die durch Trocknung der Pumpe oder durch Kraftstoffkondensation entstehen, können nicht zu einer falschen Fehlerausgabe "Leck" führen, weil zwischen der erneuten Tankmessung und der erneuten Referenzmessung nur ein sehr kurzes Zeitintervall liegt, in dem Trocknungseffekte der Pumpe oder Kraftstoffkondensationen keine besondere Rolle spielen können.

Wenn nach der verlängerten Tankmessung und der daraufhin sofort erfolgenden erneuten Referenzmessung die Tankmessung um einen vorgebbaren Wert von der Referenzmessung abweicht, beispielsweise der Pumpenstrom bei der Tankmessung kleiner ist als der Pumpenstrom bei der Referenzmessung und daher auf einen Fehler zu schließen ist, kann bei einer vorteilhaften Ausführungsform vorgesehen sein, dass man eine weitere Dichtheitsprüfung umfassend eine weitere Referenzmessung sowie eine weitere Tankmessung über ein verlängertes weiteres Zeitintervall, d.h. über eine verlängerte Pumpzeit durchführt und eine Fehlermeldung erst dann ausgibt, wenn auch nach Ablauf dieses verlängerten Zeitintervalls die weitere Referenzmessung von der weiteren Tankmessung um einen vorgebbaren Wert abweicht.

Vorteilhafterweise wird die weitere Referenzmessung und die weitere Tankmessung bei einem späteren Fahrzyklus des Fahrzeugs durchgeführt.

Als Betriebskenngrößen kommen, wie schon erwähnt, der Pumpenstrom, d.h. die Stromaufnahme der Pumpe der Druckquelle genauso wie die Drehzahl der Pumpe und/oder die an der Pumpe anliegende Spannung in Frage.

Bei Verwendung des Pumpenstroms als Betriebskenngröße wird dabei die Fehlermeldung "Leck" nur dann ausgegeben, wenn der bei der Tankmessung gemessene Strom kleiner ist als der bei der Referenzmessung gemessene Strom, wenn also mit anderen Worten die Tankmessung von der Referenzmessung um einen negativen Wert des Pumpenstroms abweicht.

Das Referenzleck kann dabei beispielsweise parallel zum Tanksystem angeordnet sein, es kann aber auch bei einer anderen Ausführungsform durch gesteuertes teilweises Öffnen des Tankentlüftungsventils simuliert werden.

### Zeichnung

Weitere Merkmale und Vorteile der Erfindung sind Gegenstand der nachfolgenden Beschreibung sowie der zeichnerischen Darstellung eines Ausführungsbeispiels.

In der Zeichnung zeigen:
- Fig. 1: ein aus dem Stand der Technik bekanntes Tanksystem, bei dem das von der Erfindung Gebrauch machende Verfahren zur Anwendung kommt;
- Fig. 2: der charakteristische zeitliche Verlauf des Motorstroms der Überdruckpumpe des in Fig. 1 dargestellten Tanksystems bei unterschiedlichen Betriebszuständen.

### Beschreibung eines Ausführungsbeispiels

Ein aus dem Stand der Technik bekanntes Tanksystem eines Kraftfahrzeugs, dargestellt in Fig. 1, umfasst einen Tank 10, ein Adsorptionsfilter 20, beispielsweise ein Aktivkohlefilter, das mit dem Tank 10 über eine Tankanschlussleitung 12 verbunden ist und eine mit der Umgebung verbindbare Belüftungsleitung 22 aufweist, sowie ein Tankentlüftungsventil 30, das einerseits mit dem Adsorptionsfilter 20 über eine Ventilleitung 24 und andererseits mit einem Saugrohr 40 einer (nicht dargestellten) Brennkraftmaschine über eine ventilleitung 42 verbunden ist.

Durch Verdunstung entstehen in dem Tank 10 Kohlenwasserstoffe, die sich in dem Adsorptionsfilter 20 anlagern. Zur Regenerierung des Adsorptionsfilters 20 wird das Tankentlüftungsventil 30 geöffnet, so dass aufgrund des in dem Saugrohr 40 herrschenden Unterdrucks Luft der Atmosphäre durch das Adsorptionsfilter 20 gesaugt wird, wodurch die in dem Adsorptionsfilter 20 angelagerten Kohlenwasserstoffe. in das Saugrohr 40 gesaugt und der Brennkraftmaschine zugeführt werden.

Um die Funktionsfähigkeit des Tanksystems diagnostizieren zu können, ist eine Pumpe 50 vorgesehen, die mit einer Schaltungseinheit 60 verbunden ist. Der Pumpe 50 nachgeschaltet ist ein Umschaltventil 70, beispielsweise in Form eines 3/2-Wegeventils. Parallel zu diesem Umschaltventil 70 ist in einem separaten Zweig 80 ein Referenzleck 81 angeordnet. Die Größe des Referenzlecks 81 ist so gewählt, dass sie der Größe des zu erfassenden Lecks entspricht, sie beträgt beispielsweise 0,5 mm.

Es versteht sich, dass das Referenzleck 81 beispielsweise auch Bestandteil des Umschaltventils 70 sein kann, etwa durch eine Kanalverengung oder dergleichen, so dass in diesem Falle ein zusätzlicher Referenzteil entfallen kann (nicht dargestellt).

Zur Dichtheitsprüfung des Tanksystems wird die Pumpe 50 betätigt und dadurch abwechselnd in das Tanksystem und - durch Umschalten des Ventils 70 - in das Referenzleck 81 ein Überdruck eingebracht. Hierbei wird der dem Pumpenmotor zuzuführende Strom im, der über einen Widerstand R_{M} abfällt, erfasst und der Schaltungseinheit 60 zugeführt. Der in Fig. 2 mit b) bezeichnete Verlauf entspricht dem zeitlichen Verlauf des Motorstroms eines funktionsfähigen Tanksystems ohne Leckage. In dem mit I dargestellten Zeitintervall befindet sich das Umschaltventil 70 in der in Fig. 1 dargestellten, mit I gekennzeichneten Stellung. In dieser Stellung des Umschaltventils 70 wird ein Förderstrom durch die Druckquelle 50 über das Referenzleck 80 in das Tanksystem eingebracht. Dabei stellt sich ein zeitlich im wesentlichen konstanter Motorstrom iₘ ein, wie es in Fig. 2 schematisch dargestellt ist. Sobald das Umschaltventil 70 von der Stellung I in die Stellung II umgeschaltet wird, beaufschlagt die Druckquelle 50 das Tanksystem mit einem Überdruck. Beim Umschalten nimmt zunächst der Motorstrom iₘ schnell ab und anschließend mit zunehmender Zeit kontinuierlich zu, bis er einen Wert erreicht, der größer oder gleich ist als der Motorstrom iₘ in der Stellung I des Umschaltventils 70. Würde man stattdessen die ganze zeit in Referenzstellung messen, so würde sich ohne Einfluss von Störungen die in Fig. 2 mit a) bezeichnete, im wesentlichen konstante, gepunktete Linie ergeben.

Erreicht der Motorstrom der Tankmessung nach Ablauf eines vorgegebenen Zeitintervalls t₁ den Wert des Motorstroms der Referenzmessung oder überschreitet er diesen, wie es in Fig. 2 beispielhaft anhand der beiden mit a) und b) bezeichneten zeitlichen Verläufe der Referenzmessung bzw. der Tankmessung dargestellt ist, wird die Dichtheitsprüfung beendet und keine Fehlermeldung "Leck" ausgegeben. Ein solcher Verlauf des Motorstroms ist charakteristisch für ein funktionsfähiges Tanksystem.

Hat dagegen der Motorstrom der Pumpe nach dieser Zeit t₁ den Wert der Referenzmessung noch nicht erreicht, (wie in Fig. 2 anhand der mit d) bezeichneten Kurve dargestellt) oder wird nach Ablauf der Zeit t₁ festgestellt, dass der Motorstrom der Tankmessung nicht mehr steigt, obwohl er noch unterhalb des Werts der Referenzmessung liegt, liegt der Verdacht auf ein Feinleck vor. Sofern ein fehlender Gradient diesen Verdacht hervorgerufen hat, und eine Zeit t_{ges} noch nicht erreicht ist, wird so lange weitergepumpt, bis die Gesamtpumpzeit t_{ges} erreicht ist, die abhängig vom Tankfüllstand gewählt werden kann. Der zur Zeit t_{ges} erreichte Motorstrom der Pumpe (Pumpstrom) wird gemessen und beispielsweise als i_{end} gespeichert. Unmittelbar danach wird noch einmal gegen das Referenzleck gepumpt und erneut der Referenzstrom i_{ref} gemessen. Wenn der Strom i_{end} nach dieser erneuten Referenzmessung größer oder gleich i_{ref} ist, wird die Dichtheitsprüfung beendet und keine Fehlermeldung ausgegeben, auch wenn i_{end} kleiner ist als der Stromwert der ersten Referenzmessung. Dies ist schematisch in Fig. 2 anhand eines mit c) bezeichneten zeitlichen Verlaufs des Motorstroms einer Referenzmessung mit Drift sowie anhand des mit d) bezeichneten zeitlichen Verlaufs des Motorstroms einer Tankmessung mit Drift dargestellt.

Wie aus der Fig. 2 hervorgeht, übersteigt der Motorstrom iₘ der Tankmessung d) nach Ablauf eines mit III bezeichneten Zeitintervalls den Wert des Motorstroms, der sich bei einer mit c) bezeichneten Referenzmessung zu diesem Zeitpunkt einstellen würde, obwohl beispielsweise aufgrund von Umgebungseinflüssen wie Feuchtigkeit oder dergleichen eine Drift des Stromniveaus vorliegt. Aus diesem Grunde wird unmittelbar nach Ablauf der Gesamtpumpzeit t_{ges} eine erneute Referenzmessung durchgeführt. Bei dieser erneuten Referenzmessung wird bei einer Stromdrift ein Zeitintervall von t_{ges} bis t_{ges} +t_{ref2} des mit c) bezeichneten Verlaufs der Referenzmessung erfasst, wobei dieses Zeitintervall vorzugsweise so groß gewählt wird, wie das mit I bezeichnete Zeitintervall der ersten Referenzmessung.

Ist dagegen auch nach Ablauf der Gesamtpumpzeit t_{ges} der Endwert i_{end} kleiner als der neue Referenzwert i_{ref} (in Fig. 2 nicht dargestellt) so wird eine Fehlermeldung "Feinleck" ausgegeben, oder die Prüfung nochmals wiederholt, wobei beispielsweise in einem späteren Fahrzyklus die Gesamtpumpzeit t_{ges} verlängert werden kann auf beispielsweise einen Wert t_{ges2}.

Der obenbeschriebenen Feinleckprüfung kann eine Grobleckprüfung vorausgehen, die im wesentlichen äquivalent zu der beschriebenen Feinleckprüfung verläuft. Diese Grobleckprüfung umfasst beispielsweise folgende Schritte:
- Beginn der ersten Referenzmessung;
- Abspeichern des ersten Referenzstroms i_{ref} nach etwa 10 Sekunden;
- Umschaltung auf Tankmessung und Messung eines Stroms i₀ nach dem Umschalten;
- Nach einer vorgegebenen Zeit, beispielsweise 30 Sekunden, Messung des Pumpenstroms iₘ und Abspeichern des Werts als i₁. Wenn i₁ > i₀ + eine vorgegebene Größe, dann Beenden der Grobleckprüfung - es liegt kein Grobleck vor;
- Wenn i₁ < i₀ + vorgegebene Größe, dann kurzes Umschalten auf Referenzleck und Durchführung einer Referenzmessung mit Abspeichern des Wertes als i_{ref};
- Wenn i₁ ≥ i_{ref} liegt kein Grobleck vor, der Tank ist in diesem Fall dichter als mit einem Leck mit der Größe 0,5 mm. In diesem Falle wird die Dichtheitsprüfung beendet. Der Grund dafür, dass in diesem Falle i₁ < i₀ + vorgegebene Größe und dennoch größer ist als der aktuelle Wert i_{ref}, ist mit sehr hoher Wahrscheinlichkeit eine Reduzierung des Pumpenstrombedarfs aufgrund eines Trocknungseffekts nach einem Feuchtigkeitseinfluss;
- Wenn dagegen i₁ < als i_{ref} besteht nach wie vor ein Verdacht auf Leckage. Es kann aber auch sein, dass keine Leckage vorliegt, jedoch die Pumpzeit noch nicht ausreicht, um einen zum Referenzleck vergleichbaren Druck im Tank aufzubauen. Daher wird erneut über ein weiteres Zeitintervall gepumpt. Dieses weitere zeitintervall entspricht im wesentlichen der erwarteten Zeitdauer für die Feinleckprüfung bei dem momentan vorliegenden Tankfüllstand. Nach Ablauf dieses weiteren Zeitintervalls wird der aktuelle Pumpstrom als i₂ gespeichert und im Anschluss daran eine Referenzmessung vorgenommen. Wenn der Strom i₂ größer oder gleich i_{ref} ist, kann auf einen Tank geschlossen werden, der dichter ist als mit einem Leck der Größe von 0,5 mm. Die Dichtheitsprüfung kann ohne Fehlermeldung abgebrochen werden. Dieses Ergebnis könnte sogar als Feinleckprüfung interpretiert werden.
- Wenn der Wert i₂ den Wert i_{Ref} zwar nicht ganz erreicht, aber nur geringfügig tiefer liegt, kann eventuell zumindest darauf geschlossen werden, dass kein Grobleck vorliegt, so dass die Grobleckprüfung ebenfalls ohne Fehlermeldung beendet werden kann. Wenn dagegen i₁ kleiner ist als i_{Ref} - Δ, wobei Δ eine vorgebbare Größe ist, so wird das Ergebnis "Grobleck" diagnostiziert und eine Fehlermeldung ausgegeben. Alternativ kann anstelle einer sofortigen Fehlerausgabe die oben näher erläuterte Dichtheitsprüfung nocheinmal mit einem vergrößerten Zeitintervall durchgeführt werden.

Der Grundgedanke und Vorteil der vorliegenden Erfindung besteht darin, dass dann, wenn aufgrund einer Tankmessung und einer Referenzmessung ein Verdacht auf ein Leck vorliegt, eine verlängerte Tankmessung und nach Ablauf dieser verlängerten Tankmessung sofort eine Referenzmessung durchgeführt wird und dass erst nach Vergleich zwischen dieser Referenzmessung und der verlängerten Tankmessung und bei Abweichung der Tankmessung von dieser erneuten Referenzmessung um einen vorgebbaren Wert eine Fehlermeldung ausgegeben wird. Auf diese Weise können Drifts im Pumpenstrom, beispielsweise hervorgerufen durch Feuchtigkeitseinflüsse oder andere Umgebungseinflüsse, bei der Dichtheitsprüfung eliminiert werden.

## Patentansprüche

1. Verfahren zur Dichtheitsprüfung eines Tanksystems eines Fahrzeugs, wobei man mittels einer Druckquelle über ein vorgegebenes Zeitintervall einen Überdruck gegenüber dem Atmosphärendruck abwechselnd in das Tanksystem und ein zu diesem parallel geschaltetes Referenzleck definierter Größe einbringt und wenigstens eine Betriebskenngröße der Druckquelle beim Einbringen des Drucks in das Tanksystem (Tankmessung) sowie beim Einbringen in das Referenzleck (Referenzmessung) erfasst, miteinander vergleicht und bei einer Abweichung der Tankmessung von der Referenzmessung um einen vorgebbaren Wert auf ein Leck schließt, **dadurch gekennzeichnet, dass** man dann, wenn auf ein Leck geschlossen wird, über ein weiteres zeitintervall Druck in das Tanksystem einbringt, die Tankmessung verlängert, daraufhin eine erneute Referenzmessung durchführt und eine Fehlermeldung "Leck" nur dann ausgibt, wenn spätestens bei Ablauf des weiteren Zeitintervalls die Tankmessung von der erneuten Referenzmessung ebenfalls um einen vorgebbaren Wert abweicht.

2. Verfahren nach Anspruch 1, **dadurch gekennzeichnet, dass** man bei Abweichung der verlängerten Tankmessung von der erneuten Referenzmessung vor Ausgabe der Fehlermeldung "Leck" eine weitere Tankmessung und eine weitere Referenzmessung in einem verlängerten weiteren Zeitintervall ausführt und die Fehlermeldung "Leck" erst dann ausgibt, wenn spätestens bei Ablauf des verlängerten weiteren Zeitinterfalls auch die weitere Tankmessung von der weiteren Referenzmessung um einen vorgebbaren Wert abweicht.

3. Verfahren nach Anspruch 2, **dadurch gekennzeichnet, dass** man die weitere Tankmessung und die weitere Referenzmessung bei oder nach einem späteren Fahrzyklus des Fahrzeugs durchführt.

4. Verfahren nach einem der Ansprüche 1 bis 3, **dadurch gekennzeichnet, dass** man als wenigstens eine Betriebskenngröße eine oder mehrere der folgenden Größen verwendet: die Stromaufnahme der Druckquelle und/oder die Drehzahl der Druckquelle und/oder die an der Druckquelle anliegende Spannung.

5. Verfahren nach einem der vorstehenden Ansprüche, **dadurch gekennzeichnet, dass** man bei Verwendung des Pumpenstroms als Betriebskenngröße die Fehlermeldung "Leck" nur dann ausgibt, wenn der bei der Tankmessung gemessene Strom kleiner ist als der bei der Referenzmessung gemessene Strom.

6. Verfahren nach einem der Ansprüche 1 bis 5, **dadurch gekennzeichnet, dass** man das Referenzleck parallel zum Tanksystem zuschaltet.

7. Verfahren nach einem der Ansprüche 1 bis 5, **dadurch gekennzeichnet, dass** man das Referenzleck durch gesteuertes teilweises Öffnen eines Tankentlüftungsventils simuliert.

## Claims

1. Method for testing the leaktightness of a tank system of a vehicle, in which a pressure source is used to introduce, over a predetermined period of time, a pressure above the atmospheric pressure in an alternating manner into the tank system and into a reference leak of defined size connected parallel thereto, and at least one operating parameter of the pressure source is recorded when the pressure is introduced into the tank system (tank measurement) and when it is introduced into the reference leak (reference measurement), the said operating parameters are compared with each other and, when the tank measurement differs from the reference measurement by a predeterminable value, a leak is inferred, **characterized in that** if a leak is inferred, pressure is introduced over a further period of time into the tank system, the tank measurement is extended, after which a new reference measurement is carried out and an error message "leak" is only output if, at the latest when the further period of time expires, the tank measurement differs from the new reference measurement likewise by a predeterminable value.

2. Method according to Claim 1, **characterized in that** when the extended tank measurement differs from the new reference measurement, prior to the error message "leak" being output a further tank measurement and a further reference measurement are carried out in an extended, further period of time and the error message "leak" is only output if, at the latest when the extended, further period of time expires, the further tank measurement also differs from the further reference measurement by a predeterminable value.

3. Method according to Claim 2, **characterized in that** the further tank measurement and the further reference measurement are carried out during or after a later operating cycle of the vehicle.

4. Method according to one of claims 1 to 3, **characterized in that** one or more of the following variables are used as at least one operating parameter: the current consumption of the pressure source and/or the speed of rotation of the pressure source and/or the voltage being applied to the pressure source.

5. Method according to one of the preceding claims, **characterized in that** when the pump current is used as the operating parameter, the error message "leak" is only output if the current measured in the tank measurement is smaller than the current measured in the reference measurement.

6. Method according to one of claims 1 to 5, **characterized in that** the reference leak is switched on parallel to the tank system.

7. Method according to one of claims 1 to 5, **characterized in that** the reference leak is simulated by a controlled, partial opening of a tank-ventilating valve.

## Revendications

1. Procédé pour contrôler l'étanchéité d'un système de réservoir d'un véhicule, selon lequel on crée alternativement dans le système de réservoir une surpression par rapport à la pression atmosphérique à l'aide d'une source de pression pendant un intervalle de temps prédéterminé et parallèlement à cette suppression une fuite de référence dont la grandeur est définie et on enregistre au moins un paramètre de fonctionnement de la source de pression lorsqu'on crée la pression dans le système de réservoir (mesure du réservoir) ainsi que la fuite de référence (mesure de référence), on les compare entre elles et on en déduit une fuite lorsque la mesure du réservoir s'écarte d'une valeur prédéterminée de la mesure de référence,
**caractérisé en ce que**
lorsqu'on en conclut à une fuite, on crée de la pression dans le système de réservoir pendant un autre intervalle de temps on prolonge la mesure du réservoir, on exécute ensuite une nouvelle mesure de référence et on n'émet un message d'erreur « fuite » que lorsque la mesure du réservoir s'écarte de la nouvelle mesure de référence également d'une valeur prédéterminée au plus tard une fois que s'est écoulé l'autre intervalle de temps.

2. Procédé selon la revendication 1,
**caractérisé en ce que**
lorsque la mesure prolongée du réservoir s'écarte de la nouvelle mesure de référence avant que ne soit émis le message d'erreur « fuite », on réalise une autre mesure de réservoir et une autre mesure de référence pendant un autre intervalle de temps prolongé, et on n'émet le message d'erreur « fuite » que lorsque la mesure du réservoir s'écarte aussi d'une valeur prédéterminée de l'autre mesure de référence, au plus tard une fois que s'est écoulé l'autre intervalle de temps prolongé.

3. Procédé selon la revendication 2,
**caractérisé en ce qu'**
on exécute l'autre mesure du réservoir et l'autre mesure de référence pendant ou après un cycle de conduite ultérieur du véhicule.

4. Procédé selon l'une des revendications 1 à 3,
**caractérisé en ce que**
comme paramètres de fonctionnement on a recours à une ou à plusieurs des grandeurs suivantes : la consommation de courant de la source de pression et/ou la vitesse de rotation de la source de pression et/ou la tension appliquée à la source de pression.

5. Procédé selon l'une des revendications précédentes,
**caractérisé en ce que**
lorsqu'on utilise le courant de la pompe comme paramètre de fonctionnement, on n'émet le message d'erreur « fuite » que lorsque le courant mesuré lors de la mesure du réservoir est plus faible que le courant mesuré lors de la mesure de référence.

6. Procédé selon l'une des revendications 1 à 5,
**caractérisé en ce que**
l'on raccorde la fuite de référence en parallèle au système de réservoir.

7. Procédé selon l'une des revendications 1 à 5,
**caractérisé en ce que**
l'on simule la fuite de référence en ouvrant partiellement de façon commandée une soupape de ventilation du réservoir.
